# EUROPÄISCHE PATENTSCHRIFT

(11) **EP 2 738 305 B1**
(45) Veröffentlichungstag und Bekanntmachung des Hinweises auf die Patenterteilung: **28.09.2016**
(21) Anmeldenummer: 13188307.6
(22) Anmeldetag: 11.10.2013
(51) Int. Cl.: D06F 75/12, H02J 3/14

(54) **Bügelstation und Regel- und/oder Steuereinheit**
Ironing station and regulating and/or control unit
Station de repassage et unité de régulation et/ou de commande

(30) Priorität: 19.10.2012 ES 201231609; 17.12.2012 DE 102012223388
(43) Veröffentlichungstag der Anmeldung: 04.06.2014
(73) Patentinhaber: BSH Hausgeräte GmbH, 81739 München (DE)
(72) Erfinder: Lavezzari, Stefano, 01010 Vitoria (ES)

(56) Entgegenhaltungen:
- EP-A1- 0 517 673
- WO-A1-00/06822
- DE-A1- 19 748 134

## Beschreibung

Die Erfindung betrifft eine elektrische Bügelstation im häuslichen Bereich nach dem Oberbegriff des Patentanspruchs 1 und eine Regel- und/oder Steuereinheit für eine derartige Bügelstation, wobei die Bügelstation ein Dampfbügeleisen und eine Basis zum Abstellen des Dampfbügeleisens aufweist, die einen Wassertank zum Bevorraten von Wasser und eine Dampferzeugungseinrichtung zum Erzeugen von Dampf hat, und wobei das Dampfbügeleisen eine elektrische Sohlenheizeinrichtung zum Beheizen seiner Sohle hat. Gewöhnliche elektrische Bügelstationen im häuslichen Bereich haben beispielsweise eine Leistung in einem Bereich von 2100 Watt bis 2800 Watt. Der Trend geht jedoch zu immer leistungsstärkeren Dampfbügelstationen, da durch die hohe Leistung eine Aufwärmphase des Dampfbügeleisens reduziert werden kann. Mittels hohen Leistungen lässt sich zwar die Bügelstation schnell in einen betriebsbereiten Zustand versetzen, jedoch belasten solche Leistungen regelmäßig die jeweilige Hausstromversorgung bzw. das jeweilige Hausnetz. Wenn zum Beispiel die Bügelstation mit mehreren elektrischen Endverbrauchern gleichzeitig auf das Hausnetz zugreift, kann dieses schnell zu einer Überlastung des Hausnetzes führen. Um eine Überlastung durch die zahlreichen Endverbraucher zu vermeiden, ist entweder die Leistung des Hausnetzes zu steigern oder es sind Planungen im Vorfeld notwendig, welche Endverbraucher gleichzeitig betrieben werden kann. Eine Umrüstung des Hausnetzes ist sehr kostenintensiv, ein nicht gleichzeitiges Betreiben der Endverbraucher sehr zeitintensiv.

Ein Dampfbügeleisen mit zwei Betriebsmodi, aber bei zeitversetzter Bestromung ist aus WO 00/06822 A1 bekannt.

Aufgabe der Erfindung ist es, eine elektrische Bügelstation im häuslichen Bereich zu schaffen, die mit mehreren elektrischen Endverbrauchern gleichzeitig betrieben werden kann. Des Weiteren ist es Aufgabe der Erfindung, eine Regel- und/oder Steuereinheit für eine derartige Bügelstation bzw. für elektrische Dampfbügeleisen zu schaffen. Diese Aufgabe wird gelöst durch eine elektrische Bügelstation mit den Merkmalen des Patentanspruchs 1 und durch eine Regel- und/oder Steuereinheit mit den Merkmalen des Patentanspruchs 13. Vorteilhafte Außen- und Weiterbildungen, welche einzeln oder in Kombination miteinander einsetzbar sind, sind Gegenstand der jeweils abhängigen Ansprüche.

Eine erfindungsgemäße elektrische Bügelstation im häuslichen Bereich hat ein Dampfbügeleisen und eine Basis zum Abstellen des Dampfbügeleisens. Die Basis hat einen Wassertank zum Bevorraten von Wasser und eine Dampferzeugungseinrichtung zum Erzeugen von Dampf. Das Dampfbügeleisen hat eine elektrische Sohlenheizeinrichtung zum Beheizen seiner Sohle. Erfindungsgemäß weist die Bügelstation eine Regel- und/oder Steuereinheit zum Betreiben der Bügelstation in einem Normalbetrieb mit einer maximalen Leistungsaufnahme und in einem Minimalbetrieb mit einer reduzierten Leistungsaufnahme auf, wobei in jedem Betriebsmodus die Dampferzeugungseinrichtung und die Sohlenheizeinrichtung bestrombar sind.

Die Regel- und/oder Steuereinheit ermöglicht die Reduzierung der Leistungsaufnahme der Bügelstation. Hierdurch kann die Bügelstation gezielt auf eine frei verfügbare Leistung des Hausnetzes eingestellt werden und somit gleichzeitig mit mehreren elektrischen Endverbrauchern über das Hausnetz betrieben werden. Unter frei verfügbarer Leistung wird dabei die Differenz zwischen einer maximalen Leistung des Hausnetzes reduziert um die abgegriffene Leistung zum Betreiben der übrigen gleichzeitig auf das Hausnetz zugreifenden elektrischen Endverbraucher verstanden. Eine Überlastung der häuslichen Stromversorgung wird somit verhindert. Dadurch, dass in den Betriebsmodi die Dampferzeugungseinrichtung und die Sohlenheizeinrichtung bestrombar sind, weist die Bügelstation im Minimalbetrieb die gleichen Funktionalitäten (Dampferzeugung und Sohlenbeheizung) wie im Normalbetrieb auf. Somit lassen sich auch im Minimalbetrieb Bügelarbeiten in hoher Qualität wie im Normalbetrieb ausführen.

Die Regel- und/oder Steuereinheit kann manuell betätigbar bzw. ein- und ausschaltbar sein. Hierdurch obliegt es aktiv dem Benutzer, in welchem Betriebsmodus die Bügelstation betrieben werden soll.

Alternativ kann die Regel- und/oder Steuereinheit automatisch betätigbar sein. Die Regel- und/oder Steuereinheit prüft ständig die frei verfügbare Leistung des Hausnetzes und betreibt die Bügelstation in dem jeweiligen leistungsoptimalen Betriebsmodus. Eine manuelle Aktivierung bzw. Deaktivierung der Regel- und/oder Steuereinheit ist nicht notwendig.

Zusätzlich kann jedoch noch ein manueller Schalter quasi als Hauptschalter vorgesehen sein.

Bevorzugterweise werden im Normalbetrieb die Dampferzeugungseinrichtung und die Sohlenheizeinrichtung gleichzeitig bestromt. Da der Bügelstation im Normalbetrieb mit maximaler Leistung betrieben wird, ist die Bügelstation innerhalb kürzester Zeit betriebsbereit bzw. einsatzbereit. Das heißt, innerhalb kürzester Zeit steht Dampf zur Verfügung und die Sohle ist auf eine Solltemperatur beheizt.

Im Minimalbetrieb wird es bevorzugt, wenn die Dampferzeugungseinrichtung oder die Sohlenheizeinrichtung bestromt ist. Das heißt, während der reduzierten Leistungsaufnahme sind die Dampferzeugungseinrichtung und die Solenheizeinrichtung nicht gleichzeitig bestromt. Hierdurch benötigt die Bügelstation eine geringere Leistung als im Normalbetrieb, so dass ihre Leistungsaufnahme reduziert ist.

Bevorzugterweise sind im Minimalbetrieb die Dampferzeugungseinrichtung und die Sohlenheizeinrichtung abwechselnd bestromt. Hierdurch wird trotz einzelner Aktivierung quasi gleichzeitig der Dampf produziert und die Sohle aufgeheizt, so dass eine Abkühlung des Dampfes beziehungsweise der Sohle aufgrund langer nicht bestromter Zeitintervalle verhindert wird.

Bevorzugterweise ist im Minimalbetrieb eine Verlängerung einer Wartezeit in Prozent kleiner als eine Leistungsverringerung aufgrund der reduzierten Leistungsaufnahme in Prozent. Hierdurch wird beispielsweise verhindert, dass eine um 50% reduzierte Leistungsaufnahme zu einer ebenso um 50% längeren Wartezeit führt. Unter Wartezeit wird dabei die Zeitdauer verstanden, die nach dem Einschalten der Bügelstation notwendig ist, bevor die vollständig entleerte und kalte Dampferzeugungseinrichtung betriebsbereit ist.

Bevorzugterweise ist im Minimalbetrieb eine Verringerung einer maximalen Dampfmenge in Prozent kleiner als eine Leistungsverringerung aufgrund der reduzierten Leistungsaufnahme in Prozent. Hierdurch wird ermöglicht, dass beispielsweise bei einer 50% Leistungsverringerung die maximale Dampfmenge lediglich um 12% reduziert ist. Somit kann trotz einer merklichen reduzierten Leistungsaufnahme eine im Minimalzustand nahezu unveränderte Dampfmenge bereitgestellt werden, was in einer hohen Bügelqualität resultiert.

Beivorzugterweise hat die Bügelstation im Minimalbetrieb einen Stromverbrauch, der um mindestens 10% gegenüber einem Stromverbrauch bei der maximalen Leistungsaufnahme gesenkt ist.

Bei einem Ausführungsbeispiel ist zwischen dem Normalbetrieb und dem Minimalbetrieb zumindest ein Zwischenbetrieb mit einer mittleren Leistungsaufnahme vorgesehen, in dem die Dampferzeugungseinrichtung und die Sohlenheizeinrichtung bestrombar sind. Hierdurch wird verhindert, dass die Bügelstation in einem leistungsreduzierten Betriebsmodus betrieben wird, obwohl bei Betrachtung der frei verfügbaren Leistung ein leistungsstärkerer Betriebsmodus möglich wäre, ohne das Hausnetz zu überlasten.

Bevorzugterweise ist die Leistungsaufnahme stufenlos einstellbar ist, so dass die Bügelstation stets im optimalen Betriebsmodus betrieben werden kann.

Es kann schnell auf eine variierende frei verfügbare Leistung des Hausnetzes reagiert werden, wenn die Leistungsaufnahme im Betrieb der Bügelstation gewechselt werden kann, so dass es keine Ruhephasen zwischen dem Wechseln bzw. Umschalten der Betriebsmodi gibt.

Eine erfindungsgemäße Regel- und/oder Steuereinheit für eine elektrische Bügelstation oder für ein elektrische Dampfbügeleisen im häuslichen Bereich ist manuell betätigbar und ermöglicht ein Umschalten zwischen einem Normalbetrieb mit einer maximalen Leistungsaufnahme und einem Minimalbetrieb mit einer reduzierten Leistungsaufnahme, wobei in jedem Betriebsmodus die Dampferzeugungseinrichtung und die Sohlenheizeinrichtung bestrombar sind.

Die Erfindung eignet sich insbesondere zur Bereitstellung einer Bügelstation im häuslichen Bereich, die gleichzeitig mit mehreren elektrischen Endverbrauchern betrieben werden kann, da sie schnell und flexibel an eine momentane frei verfügbare Leistung eines Hausstromnetzes anpassbar ist und mittels der somit eine Überlastung des Hausstromnetzes beim gleichzeitigem Betrieb verhindert wird.

Im Folgenden wird ein bevorzugtes Ausführungsbeispiel der Erfindung anhand einer stark vereinfachten Darstellung näher erläutert. Die einzige Figur 1 zeigt eine perspektivische Ansicht einer erfindungsgemäßen Bügelstation.

Figur 1 zeigt eine erfindungsgemäße elektrische Bügelstation 1 im häuslichen Bereich mit einem Dampfbügeleisen 2 und mit einer Basis 4 zum Abstellen des Dampfbügeleisens 2.

Das Dampfbügeleisen 2 steht fluidtechnisch und elektrisch mittels einer Dampf-, Strom- und Datenleitung 6 mit der Basis 4 in Wirkverbindung. Es hat im Wesentlichen eine Sohle mit einer Vielzahl von Dampfaustrittsöffnungen, eine Sohlenheizeinrichtung zum Beheizen der Sohle und einen Drehschalter 8 zum Einstellen beispielsweise einer Sohlentemperatur.

Die Basis 4 weist im Wesentlichen einen im Innern angeordneten Wassertank zum Bevorraten von Wasser, eine Dampferzeugungseinrichtung zum Erzeugen von Dampf bzw. zum Erwärmen des Wassers auf eine Verdampfungstemperatur, ein Stromkabel zum Anschluss der Bügelstation 1 an ein elektrisches Hausnetz, eine Geräteelelektronik sowie eine Instrumenten- und Anzeigentafel 10 bzw. ein Panel mit beispielsweise einem Hauptschalter 12 zum Ein- und Ausschalten der Bügelstation 1 auf.

Erfindungsgemäß hat die Bügelstation 1 eine im Innern der Basis 4 angeordnete Regel- und/oder Steuereinheit zum Betreiben der Bügelstation in einem Normalbetrieb mit einer maximalen Leistungsaufnahme und in einem Minimalbetrieb mit einer reduzierten Leistungsaufnahme, wobei in jedem Betriebsmodus die Dampferzeugungseinrichtung und die Sohlenheizeinrichtung bestrombar sind. Die Regel- und/oder Steuereinheit kommuniziert mit der Geräteelelektronik bzw. ist unmittelbar in diese integriert und wird in dem hier gezeigten Ausführungsbeispiel über einen an dem Panel 10 angeordneten Wahlschalter 14 manuell betätigt. Der Wahlschalter 14 kann ein Schiebeschalter, ein Drehschalter oder ein Druckschalter, ein Taster und dergleichen sein. Zur visuellen Kontrolle ist es bevorzugt, wenn an dem Panel 10 ein Leuchtelement 16 zum Anzeigen des jeweiligen Betriebsmodus (Normalbetrieb oder Minimalbetrieb) angeordnet ist. Zwischen den Betriebsmodi kann im Betrieb der Bügelstation 1, also bei eingeschalteter Bügelstation 1, gewechselt werden. Bevorzugterweise ist im Minimalbetrieb ein Stromverbrauch um mindestens 10% gegenüber einem Stromverbrauch im Normalbetrieb gesenkt.

Im Normalbetrieb sind die Dampferzeugungseinrichtung und die Sohlenheizeinrichtung gleichzeitig bestromt.

Im Minimalbetrieb ist entweder die Dampferzeugungseinrichtung oder die Sohlenheizeinrichtung bestromt ist. Die Bestromung der Dampferzeugungseinrichtung und der Sohlenheizeinrichtung erfolgt dabei zeitlich versetzt; und zwar derart, dass trotz einzelner Aktivierung quasi gleichzeitig der Dampf produziert und die Sohle aufgeheizt wird, so dass eine Abkühlung des Dampfes beziehungsweise der Sohle aufgrund langer nicht bestromter Zeitintervalle verhindert wird.

Bevorzugterweise hat eine Bestromung der Dampferzeugungseinrichtung Priorität vor einer Bestromung der Sohlenheizeinrichtung. Wenn jedoch eine Sohlentemperatur zu niedrig ist, wird die Sohlenheizeinrichtung bestromt. Nach dem Erreichen einer bestimmten Sohlentemperatur wird wieder die Dampferzeugungseinrichtung bestromt. Die bestimmte Sohlentemperatur richtet sich beispielsweise nach dem eingestellten Bügelprogramm bzw. nach der eingestellten Sohlentemperatur. Die getrennte Aktivierung im Minimalbetrieb begünstigt die Bildung von hohen Dampfmengen. Trotz der Priorisierung der Dampferzeugung bleibt im Minimalbetrieb eine sehr hohe Bügelqualität erhalten.

Die Regel- und/oder Steuereinheit greift derart in die Geräteelelektronik ein, dass im Minimalbetrieb eine Verlängerung einer Wartezeit in Prozent kleiner ist als eine Leistungsverringerung aufgrund der reduzierten Leistungsaufnahme in Prozent.

Zudem greift die Regel- und/oder Steuereinheit derart in die Geräteelelektronik ein, dass im Minimalbetrieb eine Verringerung einer maximalen Dampfmenge in Prozent kleiner ist als eine Leistungsverringerung aufgrund der reduzierten Leistungsaufnahme in Prozent.

Beispielsweise verfügt die Bügelstation 1 im Normalbetrieb über eine maximale Leistungsaufnahme von 2800W. Ihre maximale Dampfmenge beträgt etwa 110g/min und ihre Wartezeit beläuft sich auf etwa 3,5 Minuten bei vollständig entleerter und kalter Dampferzeugungseinrichtung.

Im Minimalbetrieb beträgt ihre maximale Leistungsaufnahme beispielsweise 1500W. Eine maximale Dampfmenge der Bügelstation beträgt etwa 98g/min und ihre Wartezeit beläuft sich auf ungefähr 5 Minuten bei vollständig entleerter und kalter Dampferzeugungseinrichtung.

Im Vergleich ist somit bei einer 46% Verringerung der Leistungsaufnahme (Verringerung um 1300W) die maximale Dampfmenge im Minimalbetrieb um 12g/min und somit lediglich um 11% reduziert. Die Wartezeit im Minimalbetrieb ist bei der 46% Verringerung der Leistungsaufnahme um etwa 1,5 Minuten und somit um etwa 43% verlängert.

Selbstverständlich ist zwischen dem Normalbetrieb und dem Minimalbetrieb zumindest ein Zwischenbetrieb mit einer mittleren Leistungsaufnahme vorstellbar, in dem die Dampferzeugungseinrichtung und die Sohlenheizeinrichtung eine mittlere Leistungsaufnahme aufweisen. Bei einer entsprechenden Anzahl von Betriebsmodi können so die Leistungsaufnahmen stufenlos bzw. nahezu stufenlos eingestellt werden.

Alternativ oder zusätzlich zur manuellen Betätigung der Regel- und/oder Steuereinheit mittels des bzw. eines Wahlschalters 14 kann zwischen den einzelnen Betriebsmodi automatisch gewechselt werden. Hierzu überprüft die Regel- und/oder Steuereinheit stets die frei verfügbare Leistung des Hausnetzes und betreibt dann die Bügelstation 1 in dem jeweils optimalen bzw. leistungsmaximalen Betriebsmodus.

Ebenso kann selbstverständlich die Regel- und/oder Steuereinheit und/oder deren Wahlschalter 14 im bzw. am Dampfbügeleisen 2 angeordnet sein. Zudem kann das Leuchtelement 16 zum Anzeigen des jeweiligen Betriebsmodus (Normalbetrieb oder Minimalbetrieb) ausschließlich oder zusätzlich am Dampfbügeleisen 2 angeordnet sein.

Offenbart ist eine elektrische Bügelstation im häuslichen Bereich, mit einem Dampfbügeleisen und mit einer Basis zum Abstellen des Dampfbügeleisens, die einen Wassertank zum Bevorraten von Wasser und eine Dampferzeugungseinrichtung zum Erzeugen von Dampf hat, wobei das Dampfbügeleisen eine elektrische Sohlenheizeinrichtung zum Beheizen seiner Sole hat, und wobei die Bügelstation eine Regel- und/oder Steuereinheit zum Betreiben der Bügelstation in einem Normalbetrieb mit einer maximalen Leistungsaufnahme und in einem Minimalbetrieb mit einer reduzierten Leistungsaufnahme hat, wobei in jedem Betriebsmodus die Dampferzeugungseinrichtung und die Sohlenheizeinrichtung bestrombar sind, sowie eine derartige Regel- und/oder Steuereinheit für eine Bügelstation oder ein Dampfbügeleisen in häuslichem Bereich.

### Bezugszeichenliste

- 1: Bügelstation
- 2: Dampfbügeleisen
- 4: Basis
- 6: Dampf-. Strom- und Datenleitung
- 8: Drehschalter
- 10: Instrumenten- und Anzeigentafel
- 12: Hauptschalter
- 14: Wahlschalter
- 16: Leuchtelement

## Patentansprüche

1. Elektrische Bügelstation (1) im häuslichen Bereich, mit einem Dampfbügeleisen (2) und mit einer Basis (4) zum Abstellen des Dampfbügeleisens, die einen Wassertank zum Bevorraten von Wasser und eine Dampferzeugungseinrichtung zum Erzeugen von Dampf hat, wobei das Dampfbügeleisen (2) eine elektrische Sohlenheizeinrichtung zum Beheizen seiner Sohle hat, und wobei eine Regel- und/oder Steuereinheit zum Betreiben der Bügelstation (1) in einem Normalbetrieb mit einer maximalen Leistungsaufnahme und in einem Minimalbetrieb mit einer reduzierten Leistungsaufnahme, **dadurch gekennzeichnet, dass** in jedem Betriebsmodus die Dampferzeugungseinrichtung und die Sohlenheizeinrichtung bestrombar sind.

2. Bügelstation nach Anspruch 1, wobei die Regel- und/oder Steuereinheit manuell betätigbar ist.

3. Bügelstation nach Anspruch 1 oder 2, wobei die Regel- und/oder Steuereinheit automatisch betätigbar ist.

4. Bügelstation nach Anspruch 1, 2 oder 3, wobei im Normalbetrieb die Dampferzeugungseinrichtung und die Sohlenheizeinrichtung gleichzeitig bestromt sind.

5. Bügelstation nach Anspruch 1, 2 oder 3, wobei im Minimalbetrieb entweder die Dampferzeugungseinrichtung oder die Sohlenheizeinrichtung bestromt ist.

6. Bügelstation nach Anspruch 5, wobei im Minimalbetrieb die Dampferzeugungseinrichtung und die Sohlenheizeinrichtung abwechselnd bestromt sind.

7. Bügelstation nach einem der vorhergehenden Ansprüche, wobei im Minimalbetrieb eine Verlängerung einer Wartezeit in Prozent kleiner ist als eine Leistungsverringerung aufgrund der reduzierten Leistungsaufnahme in Prozent.

8. Bügelstation nach einem der vorhergehenden Ansprüche, wobei im Minimalbetrieb eine Verringerung einer maximalen Dampfmenge in Prozent kleiner ist als eine Leistungsverringerung aufgrund der reduzierten Leistungsaufnahme in Prozent.

9. Bügelstation nach einem der vorhergehenden Ansprüche, wobei im Minimalbetrieb ein Stromverbrauch um mindestens 10% gegenüber einem Stromverbrauch im Normalbetrieb gesenkt ist.

10. Bügelstation nach einem der vorhergehenden Ansprüche, wobei zwischen dem Normalbetrieb und dem Minimalbetrieb zumindest ein Zwischenbetrieb mit einer mittleren Leistungsaufnahme vorgesehen ist, in dem die Dampferzeugungseinrichtung und die Sohlenheizeinrichtung bestrombar sind.

11. Bügelstation nach Anspruch 10, wobei die Leistungsaufnahme stufenlos einstellbar ist.

12. Bügelstation nach einem der vorhergehenden Ansprüche, wobei die Leistungsaufnahme im Betrieb wechselbar ist.

13. Regel- und/oder Steuereinheit für eine elektrische Bügelstation oder ein elektrisches Dampfbügelstation im häuslichen Bereich nach einem der vorhergehenden Ansprüche.

## Claims

1. Electric ironing station (1) for domestic application, with a steam iron (2) and with a base (4) for placing the steam iron, said base having a water tank for storing water and a steam generation device for generating steam, wherein the steam iron (2) has an electric soleplate heating device for heating its soleplate, and wherein a regulating and/or control unit for operating the ironing station (1) in normal mode with a maximum power consumption and in minimal mode with a reduced power consumption, **characterised in that** the steam generation device and the soleplate heating device can be energized in each operating mode.

2. Ironing station according to claim 1, wherein the regulating and/or control unit can be manually actuated.

3. Ironing station according to claim 1 or 2, wherein the regulating and/or control unit can be automatically actuated.

4. Ironing station according to claim 1, 2 or 3, wherein in normal mode the steam generation device and the soleplate heating device are energized at the same time.

5. Ironing station according to claim 1, 2, or 3, wherein in minimal mode either the steam generation device or the sole heating device is energized.

6. Ironing station according to claim 5, wherein in minimal mode the steam generation device and the sole heating device are energized alternately.

7. Ironing station according to one of the preceding claims, wherein in minimal mode an extension of a waiting time in percent is less than a power reduction due to the reduced power consumption in percent.

8. Ironing station according to one of the preceding claims, wherein in minimal mode a reduction in a maximum amount of steam in percent is less than a power reduction due to the reduced power consumption in percent.

9. Ironing station according to one of the preceding claims, wherein in minimal mode a consumption of electricity is lowered by at least 10% compared with a power consumption in normal mode.

10. Ironing station according to one of the preceding claims, wherein provision is made between the normal mode and the minimal mode for at least one intermediate mode with an average power consumption, in which the steam generation device and the soleplate heating device can be energized.

11. Ironing station according to claim 10, wherein the power consumption is infinitely variable.

12. Ironing station according to one of the preceding claims, wherein during operation the power consumption can be alternated.

13. Regulating and/or control unit for an electric ironing station or an electric steam iron for domestic application according to one of the preceding claims.

## Revendications

1. Station de repassage électrique (1) à usage domestique, comprenant un fer à repasser à vapeur (2) et comprenant une base (4) destinée à poser le fer à repasser à vapeur, laquelle possède un réservoir à eau pour stocker de l'eau et un dispositif de production de vapeur destiné à produire de la vapeur, le fer à repasser à vapeur (2) possédant un dispositif électrique de chauffage de semelle destiné à chauffer sa semelle, et une unité de régulation et/ou de commande destinée à faire fonctionner la station de repassage (1) avec une puissance absorbée maximale en fonctionnement normal et avec une puissance absorbée réduite en fonctionnement minimal étant ménagée, **caractérisée en ce que** le dispositif de production de vapeur et le dispositif de chauffage de semelle peuvent être alimentés en courant dans chaque mode de fonctionnement.

2. Station de repassage selon la revendication 1, l'unité de régulation et/ou de commande étant actionnable manuellement.

3. Station de repassage selon la revendication 1 ou 2, l'unité de régulation et/ou de commande étant actionnable automatiquement.

4. Station de repassage selon la revendication 1, 2 ou 3, le dispositif de production de vapeur et le dispositif de chauffage de semelle étant simultanément alimentés en courant en fonctionnement normal.

5. Station de repassage selon la revendication 1, 2 ou 3, soit le dispositif de production de vapeur soit le dispositif de chauffage de semelle étant alimenté en courant en fonctionnement minimal.

6. Station de repassage selon la revendication 5, le dispositif de production de vapeur et le dispositif de chauffage de semelle étant alimentés en courant en alternance en fonctionnement minimal.

7. Station de repassage selon l'une quelconque des revendications précédentes, un prolongement d'un temps d'attente en pourcent, en fonctionnement minimal, étant plus petit qu'une diminution de puissance en raison de la puissance absorbée réduite.

8. Station de repassage selon l'une quelconque des revendications précédentes, une diminution d'une quantité de vapeur maximale en pourcent, en fonctionnement minimal, étant plus petite qu'une diminution de puissance en raison de la puissance absorbée réduite en pourcent.

9. Station de repassage selon l'une quelconque des revendications précédentes, une consommation de courant, en fonctionnement minimal, étant baissée d'au moins 10% par rapport à une consommation de courant en fonctionnement normal.

10. Station de repassage selon l'une quelconque des revendications précédentes, au moins un fonctionnement intermédiaire ayant une puissance absorbée moyenne étant ménagé entre le fonctionnement normal et le fonctionnement minimal, pendant lequel le dispositif de production de vapeur et le dispositif de chauffage de semelle peuvent être alimentés en courant.

11. Station de repassage selon la revendication 10, la puissance absorbée étant réglable progressivement.

12. Station de repassage selon l'une quelconque des revendications précédentes, la puissance absorbée pouvant changer pendant le fonctionnement.

13. Unité de régulation et/ou de commande pour une station de repassage électrique ou un fer à repasser électrique à vapeur à usage domestique selon l'une quelconque des revendications précédentes.
